# EUROPÄISCHE PATENTSCHRIFT

(11) **EP 2 272 766 B1**
(45) Veröffentlichungstag und Bekanntmachung des Hinweises auf die Patenterteilung: **24.08.2016**
(21) Anmeldenummer: 09008895.6
(22) Anmeldetag: 08.07.2009
(51) Int. Cl.: B65B 31/02

(54) **Verfahren zum gasdichten Verpacken von Lebensmitteln, insbesondere von Fleischstücken und Vorrichtung zum gasdichten Verpacken von Lebensmitteln**
Method of packaging food, especially pieces of meat, to be sealed against gases, and device to do such
Procédé d'emballage étanche au gaz d'aliments, notamment des pièces de viande et dispositif d'emballage étanche au gaz d'aliments

(43) Veröffentlichungstag der Anmeldung: 12.01.2011
(73) Patentinhaber: Jörg von Seggern Maschinenbau GmbH, 26133 Oldenburg (DE)
(72) Erfinder: von Seggern, Jörg, 26133 Oldenburg (DE)
(74) Vertreter: Jabbusch, Matthias

(56) Entgegenhaltungen:
- WO-A-00/38992
- DE-A1- 10 237 933
- IT-B- 1 244 845
- US-A- 5 402 622
- US-A1- 2003 196 412

## Beschreibung

Die Erfindung betrifft ein Verfahren zum gasdichten Verpacken von Lebensmitteln, insbesondere von Fleischstücken, wobei das Lebensmittel in eine Schale eingelegt wird und zum Verschließen der Schale eine tiefziehbare Folie mit der Schale verbunden wird, wobei das Lebensmittel in eine Schale eingelegt wird und zum Verschließen der Schale eine tiefziehbare Folie mit der Schale verbunden wird. Die Erfindung betrifft zudem eine Vorrichtung zum gasdichten Verpacken von Lebensmitteln, insbesondere von Fleischstücken, zum Durchführen des vorgenannten Verfahrens, umfassend eine Auflage für zumindest eine Schale und umfassend zumindest ein Siegelwerkzeug für die tiefziehbare Folie, wobei das Siegelwerkzeug aus einem Unter- und einem Oberwerkzeug ausgebildet ist, das Oberwerkzeug einen konkaven Anlagenabschnitt für die Folie aufweist und zwischen Anlageabschnitt und anderen Abschnitten des Siegelwerkzeuges ein Zwischenraum ausgebildet ist, an den ein Vakuum anlegbar ist.

Lebensmittel werden neben einem frischen Feilhalten zum Verkauf in Verpackungen den Konsumenten angeboten. Diese Verpackungen sollen zum einen die Lebensmittel frisch halten, zum anderen soll durch die Verpackungen auch ein frisches Aussehen der Lebensmittel gewährleistet sein.

Bei Verpackungen für Fleischstücke besteht die Anforderung, das Fleisch frisch und rosarot aussehen zu lassen. Dafür ist eine Zuführung von Sauerstoff zum Fleisch erforderlich. Fehlt die erforderliche Konzentration an Sauerstoff, so wird das Fleisch grau. Es ist dann zwar weiterhin genießbar, aufgrund der ausgebildeten optischen Unansehnlichkeit meiden die Verbraucher derartige Fleischstücke jedoch.

In der EP 0830297 B1 sind Verpackungen vorgesehen, welche ein frisches Aussehen von Fleischstücken über eine längere Zeit gewährleisten. Diese Verpackungen zeichnen sich durch eine doppellagige tiefziehbare Folie aus, wobei eine unten liegende Folie gasdurchlässig ist und eine oben liegende Folie gasundurchlässig ist. Aufgrund des Durchtritts von Sauerstoff aus dem Schaleninneren durch die zuunterst liegende Folie in einen Zwischenraum zwischen beide Folien entsteht zwischen beiden Folien ein Gaspolster. Aus diesem Gaspolster können Sauerstoffatome durch die zuunterst liegende Folie zurück in den Innenraum der Schale gelangen und somit auch an Bereiche des Fleischstückes gelangen, an denen die Folie direkt anliegt. Eine vollständig rosarote Ausgestaltung des Fleischstückes ist die Folge.

Aus der DE 102 37 933 A1 ist eine Vorrichtung zum gasdichten Verpacken von Lebensmitteln nach oben angegebener Gattung bekannt. Dort ist das Siegelwerkzeug aus einem Unter- und einem Oberwerkzeug ausgebildet und das Oberwerkzeug weist einen konkaven Anlagenabschnitt für die Folie auf, wobei zwischen dem Anlageabschnitt und anderen Abschnitten des Siegelwerkzeuges ein Zwischenraum ausbildetet ist, an dem ein Vakuum anlegbar ist.

Der Erfindung liegt die Aufgabe zu Grunde, für eine derartige Verpackung ein rationelles Verpackungsverfahren aufzuzeigen. Zudem soll eine Vorrichtung bereitgestellt werden, mit der ein derartiges Verfahren durchführbar ist.

Diese Aufgabe wird gelöst durch ein Verfahren mit den Merkmalen des Auspruchs 1.

Nach der Erfindung ist vorgesehen, dass eine zumindest doppellagige Folie verwendet und der Schale zugeführt wird und dass das Vakuum oberhalb der Folien impulsartig angelegt wird. Das Vakuum kann also voneinander verschiedene Größen erreichen, es kann kurzzeitig angelegt werden, kurzzeitig können aber auch wieder Normaldrucksituationen herbeigeführt werden. Durch das Anlegen eines Vakuums wird neben der sicheren Platzierung der Folie auch Luft entfernt, die während des Siegelvorganges der Folie auf die Ränder der Schale erwärmt wird. Erwärmte Luft kann zu einem Verziehen der doppellagigen Folie führen, welches bei fertig gestellter Verpackung eine unerwünschte Faltenbildung erzeugt. Um derartige Falten nicht entstehen zu lassen, ist heiße Luft aus nicht an der Siegelung beteiligten Bereichen der Folie abzuführen. Dies erfolgt mit dem oberhalb der Folie angelegten Vakuum, das je nach Temperaturverhältnissen mehr oder weniger heiße Luft abführt, um zum einen die Folie zu schonen und um zum anderen eine zuverlässige Aufsiegelung der Folie auf die Ränder der Schale zu ermöglichen.

Bei dem erfindungsgemäßen Verfahren wird die für die vorteilhafte Verpackung notwendige doppellagige Folie auf den umlaufenden Rand der Schale gasdicht aufgebracht, beispielsweise aufgesiegelt. Während dieses Siegelns wird an die Umgebung der Schale Vakuum angelegt. Das Anlegen des Vakuums erfolgt in zwei Schritten, indem zunächst oberhalb der Folie das Vakuum angelegt wird und erst anschließend in anderen Bereichen der Schale das Vakuum angelegt wird. Mit Hilfe des oberhalb der Folie angelegten Vakuums wird die Folie von der Schale weggezogen, auf diese Weise ist gewährleistet, dass in der Schale ein Produkt enthalten sein kann, das über die Ebene der Schalenränder aus der Schale heraus vorsteht. Mit dem in anderen Bereichen der Schale angelegten Vakuum wird die bisherige Atmosphäre von der Schale entfernt, beispielsweise um in die Schale ein Schutzgas einbringen zu können.

Durch die verschiedenen Vakuumbelegungen ist ein einfaches und sicheres Handhaben einer doppellagigen Folie aufgezeigt. Die Schalen können in hoher Taktzahl mit der doppellagigen Folie gesiegelt werden.

Nach einer ersten Weiterbildung des erfindungsgemäßen Verfahrens ist vorgesehen, dass oberhalb der Folie ein stärkeres Vakuum angelegt wird als in übrigen Bereichen der Schale. Das oberhalb der Folie vorhandene Vakuum ist dafür vorgesehen, die Folie sicher von der Schale wegzuziehen. Es muss daher eine gewisse Stärke haben, damit die Folie auch sicher von der Schale weggezogen wird.

Die Folie wird vorzugsweise aus einer Folienbahn nach ihrem Aufbringen auf den Rändern der Schale ausgeschnitten. Insofern kann die Folie wie in bekannter Weise von einer Rolle abgewickelt und den Schalen zugeführt werden. Es erfolgt dann ein außenseitiges Schneiden der Folie, nachdem sie auf die Ränder der Schale aufgesiegelt wurde.

Die vorrichtungsseitige Lösung der Aufgabe, für die selbstständiger Schutz beansprucht wird, sicht eine Vorrichtung mit den Merkmale des Anspruchs 4 vor. Sie zeichnet sich dadurch aus, dass im konkaven Anlageabschnitt zumindest ein Temperatursensor angeordnet ist.

Mit diesem können die Temperaturverhältnisse im Bereich der Folie überwacht werden. Temperaturerhöhungen über vorbestimmte Grenzen hinaus können durch ein Herunterregeln der Heizwärme sowie durch eine Verstärkung des an den Spalt zwischen Anlageabschnitt und weiteren Bereichen des Siegelwerkzeuges angelegten Vakuums abgebaut werden.

Erfindungsgemäß, ist vorgesehen, dass durch das Siegelwerkzeug hindurch auf Höhe der Ränder der eingelegten Schale zumindest eine Leitung für ein Schutzgas verläuft. Nach Einlegen der Schale und Führen der Folie gegen den konkaven Anlageabschnitt kann das Vakuum reduziert werden und das Schutzgas in das Siegelwerkzeug eingeführt werden. Dieses Einführen erfolgt auf Höhe der Ränder der eingelegten Schale, so dass das Schutzgas in einfacher Weise in die Schale gelangen kann.

Die erfindungsgemäße Vorrichtung stellt die Siegelform zur Verfügung, in welche die Schale eingelegt wird und in welcher die doppellagige Folie auf die Schale aufgesiegelt wird. Für das Aufsiegeln weist das Oberwerkzeug den konkaven Anlageabschnitt auf, der sich wie ein nach innen gewölbter Dom oberhalb der Schale befindet. Gegen diesen konkaven Anlageabschnitt ist die doppellagige Folie aufgrund des angelegten Vakuums führbar, das Vakuum wird so eingestellt, dass sich die Folie glatt und ohne Falten an diesen konkaven Anlageabschnitt anlegt.

Erfindungsgemäß ist weiter vorgesehen, dass dieser Anlageabschnitt einen Zwischenraum zu weiteren Abschnitten des Siegelwerkzeuges aufweist. Weitere Abschnitte sind beispielsweise den Rändern der Schale zugeordnet, hier treten hohe Temperaturen während des Siegelns auf. Durch den Abstand zwischen diesen Bereichen und dem Anlageabschnitt ist ein direktes Überführen hoher Temperaturen auf den konkaven Anlageabschnitt vorteilhaft verhindert, um das Entstehen von Falten in der Folie auszuschließen. Da erfindungsgemäß an den Zwischenraum ein Vakuum angelegt ist, ist zudem sichergestellt, dass hohe Temperaturen der Atmosphäre in diesem Zwischenraum durch das Vakuum mit der Atmosphäre abtransportiert werden können. Auf Isolationen mit Isolierkörpern zwischen den übrigen Bereichen des Siegelwerkzeuges und dem konkaven Anlageabschnitt kann verzichtet werden.

Nach einer ersten Weiterbildung der erfindungsgemäßen Vorrichtung ist vorgesehen, dass der konkave Anlagenabschnitt von zumindest einem Kanal durchbrochen ist, wobei an dem Kanal ein Vakuum anlegbar ist. Dieser Kanal ist beispielsweise am höchsten Punkt des konkaven Anlageabschnittes angeordnet, um hier das verfahrensgemäß vorgesehene oberhalb der Folie angeordnete Vakuum anzulegen.

Der Zwischenraum zwischen Anlageabschnitt und anderen Abschnitten des Siegelwerkzeuges ist vorzugsweise als Spalt ausgebildet. Durch diese Ausbildung kann der konkave Anlageabschnitt möglichst großflächig ausgebildet sein, damit eine möglichst große Anlagefläche für die Folie gegeben ist. Der Spalt genügt den Anforderungen zur Blockierung der Wärmeübertragung, insbesondere weil an den Spalt ein Vakuum angelegt ist.

Ein Ausführungsbeispiel der Erfindung, aus dem sich weitere erfinderische Merkmale ergeben, ist in der Zeichnung dargestellt. Es zeigen:
- Fig. 1:: eine erste Schnittansicht einer Vorrichtung zum gasdichten Verpacken von Lebensmitteln, und
- Fig. 2:: eine zweite Schnittansicht der Vorrichtung gemäß Fig. 1:

Die Vorrichtung zum gasdichten Verpacken von Lebensmitteln in den Zeichnungen weist eine Auflage 1 für eine Schale auf, in welche ein Lebensmittel eingelegt werden kann. Der Auflage 1 ist ein Siegelwerkzeug 2 zugeordnet. Das Siegelwerkzeug 2 weist ein Oberwerkzeug auf, das einen konkaven Anlageabschnitt 3 umfasst. Weitere Anlageabschnitte 4 sind Rändern einer in die Auflage 1 eingelegten Schale zugeordnet.

Der konkave Anlageabschnitt 3 ist von Kanälen 5 durchbrochen. An diese Kanäle 5 ist ein Vakuum anlegbar.

Zwischen dem konkaven Anlageabschnitt 3 und den weiteren Anlagenabschnitten 4 ist zudem jeweils ein Spalt 6 ausgebildet, an den gleichfalls das Vakuum angelegt ist.

Fig. 2 zeigt, dass durch das Siegelwerkzeug 2 hindurch eine Leitung 7 für Schutzgas verläuft. Die Leitung 7 wird über die Auflage 1 für die nicht weiter dargestellte Schale geführt.

## Patentansprüche

1. Verfahren zum gasdichten Verpacken von Lebensmitteln, insbesondere von Fleischstücken, wobei das Lebensmittel in eine Schale eingelegt wird und zum Verschließen der Schale eine tiefziehbare Folie mit der Schale verbunden wird, wobei in der Umgebung der Schale zunächst oberhalb der Folie und anschließend in übrigen Bereichen ein Vakuum angelegt wird und dass die Folie auf einen umlaufenden Rand der Schale gasdicht aufgebracht wird,
**dadurch gekennzeichnet,**
**dass** eine zumindest doppellagige Folie verwendet und der Schale zugeführt wird, dass das Vakuum oberhalb der Folien impulsartig angelegt wird und dass je nach Temperaturverhältnissen mehr oder weniger heiße Luft abgeführt wird.

2. Verfahren nach Anspruch 1, **dadurch gekennzeichnet, dass** oberhalb der Folie ein stärkeres Vakuum angelegt wird als in übrigen Bereichen der Schale.

3. Verfahren nach Anspruch 1 oder 2, **dadurch gekennzeichnet, dass** die Folie aus einer Folienbahn nach ihrem Aufbringen auf den Rändern der Schale ausgeschnitten wird.

4. Vorrichtung zum gasdichten Verpacken von Lebensmitteln, insbesondere von Fleischstücken, zum Durchführen des Verfahrens nach einem der vorhergehenden Ansprüche, umfassend eine Auflage für zumindest eine Schale und umfassend zumindest ein Siegelwerkzeug für die tiefziehbare Folie, wobei das Siegelwerkzeug (2) aus einem Unter- und einem Oberwerkzeug ausgebildet ist, das Oberwerkzeug einen konkaven Anlagenabschnitt (3) für die Folie aufweist und zwischen Anlageabschnitt (3) und anderen Abschnitten (4) des Siegelwerkzeuges (2) ein Zwischenraum ausgebildet ist, an den ein Vakuum anlegbar ist,
**dadurch gekennzeichnet,**
**dass** im konkaven Anlageabschnitt (3) zumindest ein Temperatursensor angeordnet ist und
**dass** durch das Siegelwerkzeug (2) hindurch auf Höhe der Ränder der eingelegten Schale zumindest eine Leitung (7) für ein Schutzgas verläuft.

5. Vorrichtung nach Anspruch 4, **dadurch gekennzeichnet, dass** der konkave Anlagenabschnitt (3) von zumindest einem Kanal (5) durchbrochen ist, wobei an den Kanal (5) ein Vakuum anlegbar ist.

6. Vorrichtung nach Anspruch 4 oder 5, **dadurch gekennzeichnet, dass** der Zwischenraum zwischen Anlageabschnitt (3) und anderen Abschnitten (4) des Siegelwerkzeuges (2) als Spalt (6) ausgebildet ist.

7. Vorrichtung nach einem der vorhergehenden Ansprüche, **dadurch gekennzeichnet, dass** der konkave Anlageabschnitt (3) als Platte ausgebildet ist.

## Claims

1. A method for the gas-tight packaging of food products, in particular pieces of mean, wherein the food product is placed in a tray and for closing the tray a deep drawing-capable film is connected to the tray, wherein in the vicinity of the tray a vacuum is initially applied above the film and subsequently in remaining regions and that the film is applied to a circumferential edge of the tray in a gas-tight manner,
**characterized in that**
an at least double-layered film is used and fed to the tray, **in that** the vacuum above the films is applied pulse-like and **in that** depending on temperature conditions more or less hot air is discharged.

2. The method according to claim 1, **characterized in that** above the film a stronger vacuum is applied than in remaining regions of the tray.

3. The method according to claim 1 or 2, **characterized in that** the film is cut out of a film web following its application on the edges of the tray.

4. A device for the gas-tight packaging of food products, in particular of pieces of meat, for carrying out the method according to any one of the preceding claims, comprising a support for at least one tray and comprising at least one sealing tool for the deep-drawable film, wherein the sealing tool (2) is formed of a lower tool and an upper tool, the upper tool having a concave contact portion (3) for the film and between contact portion (3) and other portions (4) of the sealing tool (2) an intermediate space being formed, to which a vacuum can be applied,
**characterized in that**
in the concave contact portion (3) at least one temperature sensor is arranged and
**in that** at least one line (7) for a protective gas extends through the sealing tool (2) at the height of the edges of the inserted tray.

5. A device according to claim 4, **characterized in that** the concave contact portion (3) is breached by at least one duct (5), wherein a vacuum can be applied to the duct (5).

6. The device according to claim 4 or 5, **characterized in that** the intermediate space between contact portion (3) and other portions (4) of the sealing tool (2) is formed as gap (6).

7. The device according to any one of the preceding claims, **characterized in that** the concave contact portion (3) is formed as a plate.

## Revendications

1. Procédé pour l'emballage étanche au gaz d'aliments, en particulier de morceaux de viande, dans lequel l'aliment est disposé dans une coque et un film thermoformable étant relié à la coque pour fermer la coque, dans lequel, dans l'environnement de la coque, un vide est appliqué tout d'abord au-dessus du film et ensuite dans d'autres zones et le film étant appliqué de manière étanche aux gaz sur un bord périphérique de la coque,
**caractérisé en ce que**
l'on utilise un film au moins à deux couches et l'amène à la coque, **en ce que** le vide est appliqué par impulsions au-dessus des films et **en ce qu'**en fonction des conditions de température, plus ou moins d'air chaud est évacué.

2. Procédé selon la revendication 1, **caractérisé en ce qu'**un vide plus fort est appliqué au-dessus du film que dans d'autres zones de la coque.

3. Procédé selon la revendication 1 ou 2, **caractérisé en ce que** le film est découpé à partir d'une bande de film après son application sur les bords de la coque.

4. Dispositif pour l'emballage étanche au gaz d'aliments, en particulier de morceaux de viande, pour la mise en oeuvre du procédé selon l'une des revendications précédentes, comprenant un support pour au moins une coque et comprenant au moins un outil de scellement pour le film thermoformable, dans lequel l'outil de scellement (2) est formé par un outil inférieur et un supérieur, l'outil supérieur présentant une partie d'application concave (3) pour le film, et un espace intermédiaire étant formé entre la partie d'application (3) et d'autres parties (4) de l'outil de scellement (2), auquel espace un vide peut être appliqué,
**caractérisé en ce qu'**
au moins un capteur de température est disposé dans la partie d'application concave (3), et
**en ce que**, à hauteur des bords de la coque mise en place, au moins une conduite (7) pour du gaz de protection s'étend à travers l'outil de scellement (2).

5. Dispositif selon la revendication 4, **caractérisé en ce que** la partie d'application concave (3) est interrompue par au moins un canal (5), un vide pouvant être appliqué au canal (5).

6. Dispositif selon la revendication 4 ou 5, **caractérisé en ce que** l'espace intermédiaire est réalisé en tant que fente (6) entre la partie d'application (3) et d'autres parties (4) de l'outil de scellement (2).

7. Dispositif selon l'une des revendications précédentes,
**caractérisé en ce que** la partie d'application concave (3) est réalisée en tant que plaque.
